# EUROPÄISCHE PATENTSCHRIFT

(11) **EP 0 128 373 B1**
(45) Veröffentlichungstag und Bekanntmachung des Hinweises auf die Patenterteilung: **07.01.1988**
(21) Anmeldenummer: 84105351.5
(22) Anmeldetag: 11.05.1984
(51) Int. Cl.: G07F 7/06

(54) **Leerflaschen-Sammel- und Abrechnungsvorrichtung**
Collecting and settling device for empty bottles
Dispositif pour recevoir et déconsigner des bouteilles vides

(30) Priorität: 04.06.1983 DE 3320266
(43) Veröffentlichungstag der Anmeldung: 19.12.1984
(73) Patentinhaber: Trautwein, Hans Hermann, D-7302 Ostfildern (DE)
(72) Erfinder: Trautwein, Hans Hermann, D-7302 Ostfildern (DE)
(74) Vertreter: Patentanwälte Dr. Ing. Eugen Maier Dr. Ing. Eckhard Wolf

(56) Entgegenhaltungen:
- DE-A- 1 449 276
- DE-A- 1 474 874
- DE-A- 1 574 575
- DE-B- 1 084 063
- FR-A- 2 299 215
- GB-A- 782 380
- US-A- 2 812 104

## Beschreibung

Die Erfindung betrifft eine Vorrichtung zum Sammeln von Leerflaschen mit einem von oben her in einer Eingabezone mit den Leerflaschen beschickbaren, als Wagen ausgebildeten Sammelbehälter, dessen Boden von einer oberen Ausgangslage, in Abhängigkeit von der Menge der in den Sammelbehälter gelangenden Leerflaschen, mit Hilfe eines über eine in der Eingabezone angeordnete Niveauabtasteinrichtung ansteuerbaren motorischen Antriebsmechanismus, bis zu einer unteren Endlage schrittweise absenkbar ist.

Es ist eine Vorrichtung dieser Art bekannt (GB-A 782380), bei der der motorische Antriebsmechanismus und die Niveauabtasteinrichtung im Wagen selbst integriert sind. Diese teuren Einbauteile können also nur ein relativ beschränktes Aufnahmevolumen für das Leergut versorgen. Ein voller Sammelbehälter muss daher sofort entleert werden, damit er für die weitere Leergutannahme zur Verfügung steht. Ist dies nicht möglich, so müssen Ersatzwagen mit Antriebs- und Abtastaggregaten zur Verfügung gestellt werden. Hinzu kommt, dass die Niveauabtasteinrichtung zwar eine Anpassung der momentanen Eingabehöhe an die eingegebenen Gegenstände ermöglicht, eine Einzelflascheneingabe, die für eine vollautomatische Leergutabrechnung unerlässlich ist, ist dort jedoch nicht vorgesehen. Im Falle der Leergutannahme muss daher immer eine Bedienungsperson bereitstehen, die die eingegebenen Flaschen für die Leergutabrechnung zählt. Weiter ist es bei einem Leergut-Rücknahmegerät an sich bekannt (DE-A 1474874), in einem stationären Gehäuse, an dessen Oberseite ein Eingabemechanismus für die Einzelflascheneingabe angeordnet ist, einen Einstellraum zur zeitweiligen Aufnahme eines Sammelbehälters vorzusehen. Das eingegebene Leergut gelangt zunächst in eine Transportwanne, die sich infolge des Flaschengewichts entgegen einem Gegengewicht unter Schwenkung einer Parallelführung in den Sammelbehälter absenkt. Beim Erreichen des Behälterbodens oder der darüber befindlichen Flasche wird der Auftreffkörper geschwenkt und die Wanne gekippt, so dass die Flasche in den Sammelbehälter gleiten kann. Danach wird die Wanne entlastet und wieder in ihre Ausgangslage zurückbewegt. Während des Transportvorgangs kann keine Flascheneingabe erfolgen. Die Eingabefrequenz ist daher recht beschränkt. Abgesehen davon besteht die Gefahr, dass sich innerhalb des Sammelbehälters eine Flaschenpyramide mit steilen Flanken ausbildet, an denen die eingegebenen Flaschen zu Bruch gehen können.

Der Erfindung liegt die Aufgabe zugrunde, die bekannte Sammelvorrichtung der eingangs angegebenen Gattung dahingehend zu verbessern, dass der Antriebsmechanismus und die Niveauabtasteinrichtung für eine Vielzahl Sammelbehälterwagen zur Verfügung steht, die über eine Einzelflascheneingabe beschickbar sind.

Zur Lösung dieser Aufgabe werden die im Patentanspruch 1 angegebenen Merkmale vorgeschlagen. Weitere vorteilhafte Ausgestaltungen und Weiterbildungen der Erfindung ergeben sich aus den abhängigen Ansprüchen.

Der Erfindung liegt der Gedanke zugrunde, dass für eine grössere Anzahl relativ einfach ausgestalteter Sammelbehälterwagen nur ein Antriebsmechanismus und eine Niveauabtasteinrichtung vorzusehen sind, um bei geringstmöglichem Investitionsaufwand eine hohe Aufnahmekapazität für die Leerflaschen zu schaffen. Um dies zu erreichen wird gemäss der Erfindung vorgeschlagen,
- dass ein stationäres Gehäuse vorgesehen ist, das einen Einstellraum zur zeitweiligen Aufnahme des Sammelbehälterwagens aufweist,
- dass der Antriebsmechanismus und die Niveauabtasteinrichtung in dem stationären Gehäuse angeordnet sind,
- dass der Antriebsmechanismus einen beim Einschieben des Sammelbehälterwagens mit dem Behälterboden lösbar kuppelbaren Mitnehmer aufweist und
- dass an der Oberseite des Gehäuses ein zur Eingabezone des Sammelbehälterwagens führender Eingabemechanismus für die Einzelflascheneingabe angeordnet ist.

Gemäss einer bevorzugten Ausgestaltung der Erfindung weist der Eingabemechanismus einen aus Sektoren zur Einzelflaschenannahme bestehenden Annahmerotor sowie eine auf die Grösse und die Form der einzugebenden Leerflaschen ansprechende Flaschenabtasteinrichtung auf. Die Flaschenabtasteinrichtung kann dabei mit einem Rechner zur Auswertung und Speicherung der festgestellten Form- und Grössenwerte verbunden sein. Gemäss einer weiteren vorteilhaften Ausgestaltung der Erfindung weist der Eingabemechanismus unterhalb des Annahmerotors zwei nach entgegengesetzten Richtungen in die Eingabezone des Sammelbehälters weisende Flaschenablaufbleche auf, von denen je nach Drehrichtung des Annahmerotors das eine oder andere Flaschenablaufblech mit einer Leerflasche beschickbar ist.

Die im Bereich des Eingabemechanismus gehäusefest angeordneten Lichtschranken geben einerseits unter der Einwirkung einer vorbeigleitenden Flasche einen Impuls an einen Rechner und ändern andererseits durch einen zusätzlichen Impuls die Drehrichtung des Annahmerotors, solange nicht eine auf einem Flaschenablaufblech liegengebliebene Flasche eine der Lichtschranken unterbricht. Vorteilhafterweise ist durch die durch eine aus dem Sektor über das Flaschenablaufblech gleitende Flasche unterbrochene Lichtschranke über ein Verzögerungsrelais eine Abwärtsbewegung des Bodens einleitbar, und zwar so lange, bis die Lichtschranke wieder frei ist, wobei anschliessend nach Durchlaufen eines Nachlaufweges der Boden wieder anhebbar ist.

Im folgenden wird die Erfindung anhand der Zeichnung näher erläutert. Es zeigen
Fig.1 eine Stirnseitenansicht der Sammelvorrichtung in geöffnetem Zustand;
Fig. einen Ausschnitt aus dem Kettenantrieb für den Behälterboden;
Fig. 3 einen Stromlaufplan der Sammelvorrichtung.

Die Sammelvorrichtung besteht im wesentlichen aus einem stationären Gehäuse 2, das einen Einstellraum zur zeitweiligen Aufnahme eines Sammelbehälterwagens 1 aufweist. Der in seiner Höhe verstellbare Boden 3 des Sammelbehälterwagens 1 besitzt seitlich herausragende Auflagezapfen 4, die mit Mitnehmern 5 an einem Kettenantrieb 6 in eine lose Verbindung gebracht sind. Ein Antriebsmotor 7 dient über die Kettenräder 8 zum Heben und Senken des Bodens 3. Ein Endschalter 9 begrenzt die Aufwärtsbewegung des Bodens 3.

Im oberen Bereich des Gehäuses befindet sich ein Eingabemechanismus der einen aus offenen Sektoren 11 zur Einzelflaschenannahme bestehenden Annahmerotor 12 aufweist. Weiter ist dort eine auf die Grösse und Form der einzugebenden Leerflaschen ansprechende, vorzugsweise einen Ultraschallkopf 10 aufweisende Flaschenabtasteinrichtung vorgesehen, deren Werte in einem Rechner 13 festgehalten werden.

Bei geschlossenen Relais 14 und 15 kann der Annahmerotor 12 anlaufen, und zwar so lange, bis der Strom durch einen Schaltstift 16, der in eine Kerbe 17 einer auf der Welle des Annahmerotors 12 befestigten Scheibe 18 gelangt, unterbrochen wird. Gleichzeitig mit der Unterbrechung wird durch das Eingeben einer Leerflasche die Drehrichtung des Annahmerotors 12 geändert, so dass die wechselseitig über Flaschenablaufbleche 19 gleitenden Leerflaschen 41 nach links und rechts gleichmässig in den Sammelbehälterwagen gelangen, ohne dass dabei eine Flaschenpyramide entsteht, die zu einem Flaschenbruch führen könnte. Um das Herausgleiten der Flaschen aus den Sektoren 11 zu erleichtern, sind am äusseren Ende der die Sektoren 11 begrenzenden Flächen 21 Führungslippen 22 und an dem den Annahmerotor 12 umgebene Gehäuseteil 23 Führungsklappen 24 angeordnet. Weiter sind an dem Gehäuseteil 23 beidseits des Annahmerotors 12 Lichtschranken 25, 26 angeordnet, die durch eine vorbeigleitende Flasche dem Rechner 13 einen entsprechenden Impuls abgeben. Bleibt die Flasche auf dem Flaschenablaufblech 19 liegen, so unterbricht eine der Lichtschranken 25 oder 26 den Stromkreis für den Annahmerotor 12, bis das Flaschenablaufblech 19 wieder frei ist und die behindernde Flasche in den Sammelbehälterwagen 1 gerollt ist. Der Annahmerotor 12 ändert nach jeder Flaschenannahme seine Drehrichtung unter Beeinflussung der Relais 27 und 15. Während der Drehbewegung wird das Relais 15 über das Relais 27 so lange abgeschaltet, bis die Lichtschranke 25 oder 26 durch eine auf dem Flaschenablaufblech 19 liegengebliebene Flasche unterbrochen wird. Bei Unterbrechung der Lichtschranke 25 kann das Relais 27 und bei Unterbrechung der Lichtschranke 26 das Relais 14 nicht mehr ansprechen. Die Drehrichtung des Annahmerotors 12 bleibt dabei so lange erhalten, bis wieder die zweite Lichtschranke 25 oder 26 unterbrochen wird.

Das Unterbrechen der Lichtschranken 25 und 26 hat gleichzeitig zur Folge, dass das Relais 28 anspricht und den Antriebsmotor 7 in Gang setzt und dabei eine Abwärtsbewegung des Bodens 3 einleitet. Nach frei werden der Lichtschranke 25, 26 wird diese Abwärtsbewegung durch ein Zeitverzögerungsrelais 29 fortgesetzt, um eine unkontrollierte Auf- und Abwärtsbewegung zu vermeiden.

Das Relais 28 ist dabei über beide Lichtschranken 25, 26 in Reihe mit dem Verzögerungsrelais 29 geschaltet. Die Dauer der durch das Relais 29 veranlassten Nachlaufzeit richtet sich bei diesem Vorgang nach dem Durchmesser der grössten annehmbaren Leerflaschen zuzüglich etwa 15 mm. Nach Ablauf dieser Nachlaufzeit bewegt sich der Boden 3 wieder so lange aufwärts, bis die oberste auf dem Boden liegende Flasche einen der beiden unter den Flaschenablaufblechen 19 angeordneten Schaltflügel 30 oder 31, die auf Endschalter 32 oder 33 einwirken, berührt. Dabei wird die Drehrichtung des Antriebsmotors 7 von der Aufwärtsfahrt über das Relais 28 zu der Abwärtsfahrt dadurch erreicht, dass nach Ablauf der Nachlaufzeit das Relais 28 abfällt, wobei die Endschalter 32 und 33 durch die vorher erfolgte Abwärtsfahrt freigeworden sind. Dadurch aber zieht ein Relais 34 an, wodurch der Boden 3 wieder nach oben fährt, bis zur Schliessung eines der Endschalter 32 oder 33 an den Schaltflügeln 30 oder 31. Durch diese Massnahme wird ein sehr kleiner Abstand zwischen den jeweils in den Sammelbehälterwagen 1 eingegebenen Leerflaschen und dem Flaschenablaufblech 19 eingehalten und dadurch ein Flaschenbruch vermieden.

Hat sich nun der Sammelbehälterwagen 1 weitgehend mit eingegebenen Leerflaschen gefüllt und der Boden 3 dabei gesenkt, so wird ein Signal durch einen Schalter 35 ausgelöst, der anzeigt, dass der nunmehr gefüllte Sammelbehälterwagen 1 durch einen leeren ersetzt werden soll.

Erreicht anschliessend der Boden 3 seine untere Endlage, so wird die Steuerungsanlage durch einen Endschalter 36 spannungslos und gleichzeitig erscheint ein Signal an einem Anzeigeteil 37, das anzeigt, dass die Flaschenannahme gesperrt ist.

Ein über ein Türschloss 39 betätigbarer Schalter 38 bewirkt ein Anlaufen des Antriebsmotors 7, auch wenn der Endschalter 36 noch nicht geschlossen sein sollte, wobei das Relais 28 vorrangig anzieht, bis der Endschalter 36 erreicht ist. Dadurch ist sichergestellt, dass der Boden 3 nach Öffnen einer Gehäusetür sich immer in seiner unteren Endlage befindet. Die Sammelvorrichtung kann dahingehend noch erweitert werden, dass die durch den Rechner 13 ermittelten Werte auf einen Drucker 40 übertragen werden, der das zu erwartende Flaschenpfand ermittelt und anzeigt.

## Patentansprüche

1. Vorrichtung zum Sammeln von Leerflaschen mit einem von oben her in einer Eingabezone mit den Leerflaschen (41) beschickbaren, als Wagen (1) ausgebildeten Sammelbehälter, dessen Boden (3) von einer oberen Ausgangslage, in Abhängigkeit von der Menge der in den Sammelbehälter gelangenden Leerflaschen, mit Hilfe eines über eine in der Eingabezone angeordnete Niveauabtasteinrichtung (25, 26, 32, 33) ansteuerbaren motorischen Antriebsmechanismus (6, 7, 8), bis zu einer unteren Endlage schrittweise absenkbar ist, dadurch gekennzeichnet, dass ein den Antriebsmechanismus (6, 7, 8) und die Niveauabtasteinrichtung (25, 36, 32, 33) aufweisendes stationäres Gehäuse (2) vorgesehen ist, das einen Einstellraum zur zeitweiligen Aufnahme des Sammelbehälterwagens (1) aufweist, dass der Antriebsmechanismus mindestens einen beim Einschieben des Sammelbehälterwagens (1) mit dem Behälterboden (3, 4) lösbar kuppelbaren Mitnehmer (5) aufweist, und dass an der Oberseite des Gehäuses (2) ein zur Eingabezone des Sammelbehälterwagens (1) führender Eingabemechanismus (Annahmerotor 12) für die Einzelflascheneingabe angeordnet ist.

2. Vorrichtung nach Anspruch 1, dadurch gekennzeichnet, dass der Boden (3) seitlich über den Sammelbehälter überstehende Auflagezapfen (4) aufweist, die mit den Mitnehmern (5) des Antriebsmechanismus lösbar kuppelbar sind.

3. Vorrichtung nach Anspruch 1 oder 2, dadurch gekennzeichnet, dass der Eingabemechanismus einen aus Sektoren (11) zur Einzelflaschenaufnahme bestehenden Annahmerotor (12) sowie eine auf die Grösse und Form der einzugebenden Leerflaschen ansprechende Flaschenabtasteinrichtung (10) aufweist.

4. Vorrichtung nach Anspruch 3, dadurch gekennzeichnet, dass die Flaschenabtasteinrichtung mit einem Rechner (13) zur Auswertung und Speicherung der festgestellten Form- und Grössenwerte verbunden ist.

5. Vorrichtung nach Anspruch 3 oder 4, dadurch gekennzeichnet, dass die Flaschenabtasteinrichtung als Ultraschallkopf (10) ausgebildet ist.

6. Vorrichtung nach einem der Ansprüche 3 bis 5, dadurch gekennzeichnet, dass der Eingabemechanismus unterhalb des Annahmerotors (12) zwei nach entgegengesetzten Richtungen in die Eingabezone des Sammelbehälters weisende Flaschenablaufbleche (19) aufweist, dass die Drehrichtung des motorisch angetriebenen Antriebsrotors (12) umkehrbar ist und dass je nach Drehrichtung des Annahmerotors (12) das eine oder das andere Flaschenablaufblech (19) mit einer Leerflasche beschickbar ist.

7. Vorrichtung nach einem der Ansprüche 3 bis 6, dadurch gekennzeichnet, dass auf der Welle des Annahmerotors (12) eine mit Schaltkerben (17) versehene Scheibe (18) angeordnet ist, in die ein die Drehung der Scheibe (18) begrenzender, die Drehrichtung des Annahmerotors umkehrender Schaltstift (16) eingreift.

8. Vorrichtung nach einem der Ansprüche 3 bis 7, dadurch gekennzeichnet, dass am äusseren Ende der die Sektoren (11) begrenzenden Flächen Führungslippen (22) und an dem den Annahmerotor umgebenden Gehäuseteil (23) Führungsklappen (24) angeordnet sind.

9. Vorrichtung nach einem der Ansprüche 3 bis 8, dadurch gekennzeichnet, dass im Bereich des Eingabemechanismus Lichtschranken (25, 26) gehäusefest angeordnet sind, die einerseits infolge einer vorbeigeleiteten Flasche einen Impuls an Rechner (13) geben, andererseits durch einen zusätzlichen Impuls die Drehrichtung des Annahmerotors (12) ändern, solange nicht eine auf einem Flaschenablaufblech (19) liegengebliebene Flasche eine der Lichtschranken (25 oder 26) unterbricht.

10. Vorrichtung nach Anspruch 9, dadurch gekennzeichnet, dass durch die durch eine aus dem Sektor (11) über das Flaschenablaufblech (19) gleitende Flasche unterbrochene Lichtschranke (25 oder 26) über ein Verzögerungsrelais (29) eine Abwärtsbewegung des Bodens (2) einleitbar ist, und zwar so lange, bis die Lichtschranke (25 oder 26) wieder frei ist, und dass anschliessend nach Durchlaufen eines Nachlaufweges der Boden (2) wieder anhebbar ist.

11. Vorrichtung nach Anspruch 10, dadurch gekennzeichnet, dass zur Begrenzung der Aufwärtsbewegung des Bodens (2) auf der Unterseite der Flaschenablaufbleche (9) Schaltorgane (30, 31 ) angeordnet sind, durch die bei Berührung durch die oberste Flasche im Sammelbehälter ein Endschalter (32 oder 33) betätigbar ist.

## Claims

1. Device for collecting empty bottles, having a collecting container in the form of a trolley (1) which can be loaded with the empty bottles (41) from above in a filling zone, the floor (3) of which can be lowered in stages from a top starting position to an extreme bottom position, depending on the quantity of empty bottles arriving in the collecting container, by means of a motorized drive mechanism (6, 7, 8) which can be activated via a level detection system (25, 26, 32, 33) arranged in the filling zone, characterised in that a stationary enclosure (2) incorporating the drive mechanism (6, 7, 8) and the level detection system (25, 26, 32, 33) is provided which has a positioning area to temporarily accommodate the collecting container trolley (1), that the drive mechanism exhibits at least one driver (5) which engages and disengages the container floor (3, 4) when the collecting container trolley (1) is slid in, and that on the top surface of the enclosure (2) a feed mechanism (reception rotor 12) for the insertion of individual bottles is arranged which leads to the filling zone of the collecting container trolley (1).

2. The device according to Claim 1, characterised in that the floor (3) has supporting pins (4) which protrude laterally past the collecting container and which can be connected to and disconnected from the drivers (5) of the drive mechanism.

3. The device according to Claim 1 or 2, characterised in that the feed mechanism exhibits a reception rotor (12) made up of sectors (11) for receiving individual bottles and a bottle detection system (10) which reacts to the size and shape of the empty bottles being inserted.

4. The device according to Claim 3, characterised in that the bottle detection system is linked to a computer (13) for evaluating and storing the data recorded on shape and size.

5. The device according to Claim 3 or 4, characterised in that the bottle detection system is in the form of an ultrasonic sensing head (10).

6. The device according to any of Claims 3 to 5, characterised in that below the reception rotor (12) the feed mechanism has two bottle downloading plates (19) which point in opposite directions into the filling zone of the collecting container, that the direction of the motor-operated drive rotor (12) can be reversed and that according to the direction in which the reception rotor (12) is turning an empty bottle can be loaded onto one or other bottle downloading plate (19).

7 The device according to any of Claims 3 to 6, characterised in that on the shaft of the reception rotor (12) a disc (18) provided with control notches (17) is disposed, into which an actuating pin (16) engages which limits the rotation of the disc (18) and reverses the direction of the reception rotor.

8. The device according to any of Claims 3 to 7, characterised in that guide lips (22) are arranged at the outer end of the surfaces delimiting the sectors (11) and guide flaps (24) are arranged on the portion (23) of the enclosure that surrounds the reception rotor.

9. The device according to any of Claims 3 to 8, characterised in that in the region of the feed mechanism photoelectric barriers (25, 26) are integrated into the enclosure, which on the one hand produce a signal to the computer (13) when a bottle slides past, and on the other hand by an additional signal alter the direction of the reception rotor (12) as long as no bottle still lying on a bottle downloading plate (19) breaks one of the light barriers (25 or 26).

10. The device according to Claim 9, characterised in that the floor (2) can be set in downward motion via a time-delay relay (29) by the light barrier (25 or 26) that has been broken by a bottle sliding out of the sector (11) and along the bottle downloading plate (19), until the light barrier (25 or 26) is clear once more, and that after completing a follow-up path the floor (2) can the be raised again.

11. The device according to Claim 10, characterised in that to limit the upward movement of the floor (2) control members (30, 31) are arranged on the lower surface of the bottle downloading plates (9), by means of which a limit switch (32 or 33) can be operated when the uppermost bottle makes contact in the collecting container.

## Revendications

1. Dispositif pour recevoir des bouteilles vides, avec un récipient collecteur réalisé en tant que chariot (1), pouvant être alimenté avec les bouteilles vides (41) à partir du haut dans une zone de remise, récipient dont le fond (3) peut être abaissé pas à pas depuis une position initiale supérieure, en fonction de la quantité de bouteilles vides parvenant dans le récipient collecteur et au moyen d'un mécanisme d'entraînement à moteur (6, 7,8) commandé par l'intermédiaire d'un dispositif détecteur de niveau (25, 26, 32, 33) disposé dans la zone de remise, jusqu'à une position de fin de course inférieure, caractérisé en ce qu'une enceinte stationnaire (2) est prévue, présentant le mécanisme d'entraînement (6, 7, 8) et le dispositif de détection de niveau (25, 26, 32, 33), enceinte qui offre un espace de dépôt pour la réception temporaire du chariot à récipient collecteur (1), en ce que le mécanisme d'entraînement présente au moins un élément d'entraînement (5) pouvant être couplé de manière libérable au fond du récipient (3, 4) lors de la mise en place du chariot à récipient collecteur (1), et en ce que sur la face supérieure de l'enceinte (2) est agencé un mécanisme de remise (rotor récepteur 12), menant à la zone d'introduction du chariot à récipient collecteur (1), pour la remise de bouteilles individuelles.

2. Dispositif suivant la revendication 1, caractérisé en ce que le fond (3) présente des tourillons porteurs (4) faisant saillie latéralement au-delà du récipient collecteur, qui peuvent être couplés de manière libérable aux éléments d'entraînement (5) du mécanisme d'entraînement.

3. Dispositif suivant la revendication 1 ou 2, caractérisé en ce que le mécanisme de remise présente un rotor récepteur (12) constitué par des secteurs (11) pour la réception de bouteilles individuelles, ainsi qu'un dispositif d'exploration de bouteilles (10) sensible à la dimension et la forme des bouteilles vides à remettre.

4. Dispositif suivant la revendication 3, caractérisé en ce que le dispositif d'exploration de bouteilles est relié à un calculateur (13) pour l'évaluation et la mémorisation des valeurs de forme et dimension déterminées.

5. Dispositif suivant la revendication 3 ou 4, caractérisé en ce que le dispositif d'exploration de bouteilles est réalisé en tant que tête à ultra-sons (10).

6. Dispositif suivant l'une des revendications 3 à 5, caractérisé en ce que le mécanisme de remise présente en dessous du rotor récepteur (12), deux tôles d'évacuation de bouteille (19) dirigées suivant des directions opposées dans la zone d'introduction du récipient collecteur, en ce que le sens de rotation du rotor d'entraînement (12) à entraînement motorisé est réversible, et en ce que suivant le sens de rotation du rotor récepteur (12), l'une ou l'autre tôle d'évacuation de bouteille (19) peut être alimentée avec une bouteille vide.

7. Dispositif suivant l'une des revendications 3 à 6, caractérisé en ce que sur l'arbre du rotor récepteur (12) est agencé un disque (18) doté d'encoches de commande (17), dans lesquelles s'engage une goupille de commande (16) limitant la rotation du disque (18) et inversant le sens de rotation du rotor récepteur.

8. Dispositif suivant l'une des revendications 3 à 7, caractérisé en ce qu'à l'extrémité externe des surfaces délimitant les secteurs (11) sont agencées des lèvres de guidage (22), et sur la partie d'enceinte (23) entourant le rotor récepteur des clapets de guidage (24).

9. Dispositif suivant l'une des revendications 3 à 8, caractérisé en ce qu'au voisinage du mécanisme de remise sont agencées de manière solidaire de l'enceinte, des barrières lumineuses (25, 26) qui, d'une part à cause d'une bouteille glissant devant elles, envoient une impulsion au calculateur (13), d'autre part à cause d'une impulsion supplémentaire, modifient le sens de rotation du rotor récepteur (12), aussi longtemps qu'une bouteille restant couchée sur une tôle d'évacuation de bouteille (19) interrompt l'une des barrières lumineuses (25 ou 26).

10. Dispositif suivant la revendication 9, caractérisé en ce qu'à l'aide de la barrière lumineuse (25 ou 26) interrompue par une bouteille glissant depuis le secteur (11) sur la tôle d'évacuation de bouteille (19) et par l'intermédiaire d'un relais de temporisation (29), un mouvement de descente du fond (3) peut être amorcé et en fait jusqu'à ce que la barrière lumineuse (25 ou 26) soit à nouveau libre, et en ce qu'ensuite après le parcours d'une distance de ralentissement, le fond (3) peut à nouveau être relevé.

11. Dispositif suivant la revendication 10, caractérisé en ce que pour limiter le mouvement de montée du fond (3), sur la face inférieure de la tôle d'évacuation de bouteille (9) sont disposés des organes de commande (30, 31), à l'aide desquels lors du contact avec l'aile supérieure dans le récipient collecteur, un interrupteur de fin de course (32 ou 33) peut être actionné.
